# EUROPÄISCHE PATENTSCHRIFT

(11) **EP 1 066 421 B1**
(45) Veröffentlichungstag und Bekanntmachung des Hinweises auf die Patenterteilung: **24.09.2003**
(21) Anmeldenummer: 00903591.6
(22) Anmeldetag: 20.01.2000
(51) Int. Cl.: D06F 39/12

(54) **BEFESTIGUNGSANORDNUNG FÜR EIN BLENDENTEIL EINER BEDIENBLENDE EINER WÄSCHEBEHANDLUNGSMASCHINE**
FASTENING SYSTEM FOR A PANEL PART OF A CONTROL PANEL OF A LAUNDRY TREATING MACHINE
DISPOSITIF DE FIXATION D'UN ELEMENT D'UN PANNEAU DE COMMANDE D'UNE MACHINE DE TRAITEMENT DU LINGE

(30) Priorität: 22.01.1999 DE 19902503
(43) Veröffentlichungstag der Anmeldung: 10.01.2001
(73) Patentinhaber: Miele & Cie. KG, 33332 Gütersloh (DE)
(72) Erfinder: FECHTEL, Benedikt, D-33378 Rheda-Wiedenbrück (DE); GERTH, Volker, D-33739 Bielefeld (DE); SCHELLKNECHT, Volker, D-33334 Gütersloh (DE); SCHRÖDER, Maria, D-33332 Gütersloh (DE); SEYSEN, Gerhard, D-33335 Gütersloh (DE)
(86) Internationale Anmeldenummer: EP0000415
(87) Internationale Veröffentlichungsnummer: WO00043584

(56) Entgegenhaltungen:
- GB-A- 2 089 842
- US-A- 5 358 323

## Beschreibung

Die Erfindung betrifft eine kleine Befestigungsanordnung für ein Blendenteil einer Bedienblende einer Wäschebehandlungsmaschine mit einem am Gehäuse fixierten Bedienblendenabschnitt und einem gegenüber dem Gehäuse schubladenartig verschiebbaren Bauteil wie Waschmitteleinspülkasten oder Kondensatsammelbehälter mit dem daran angeordneten Blendenteil, welches im eingeschobenen Zustand des Bauteils eine flächenbündige Blende mit dem Bedienblendenabschnitt bildet.

Derartige Wäschebehandlungsmaschinen, bei denen ein bewegbares Blendenteil mit einem feststehenden Blendenteil eine flächenbündige Blende bildet, sind unter der Bezeichnung Miele T 494 C oder W 963 bekannt. Das bewegbare Blendenteil ist bei dem Wäschetrockner (T 494 C) am Kondensatsammelbehälter und bei der Waschmaschine (W 963) am Waschmitteleinspülkasten befestigt. Das Blendenteil besteht aus einem Blendentragrahmen, welcher mittels Schrauben an dem verschiebbaren Bauteil befestigt wird. In dem Blendentragrahmen ist eine Sichtblende gelagert, welche die Befestigungsschrauben verdeckt. Derartige Befestigungsanordnungen für das Blendenteil haben den Nachteil, dass das Blendenteil am bewegbaren Bauteil bei der Montage nicht gegenüber dem feststehenden Blendenteil auszurichten ist, da die Schraubverbindung dazu nicht genügend Freiheitsgrade aufweist. Bei Toleranzabweichungen kann im eingeschobenen Zustand des Bauteils optisch evtl. der Eindruck einer nicht flächenbündigen Blende entstehen.

Der Erfindung stellt sich somit das Problem, eine Befestigungsanordnung für das bewegbare Blendenteil an einem verschiebbaren Bauteil wie Kondensatsammelbehälter oder Waschmitteleinspülkasten zu konstruieren, welche eine Ausrichtung des bewegbaren Blendenteils bei der Montage gegenüber dem feststehenden Bedienblendenabschnitt ermöglicht.

Erfindungsgemäß wird dieses Problem durch eine Befestigungsanordnung mit den im Patentanspruch 1 angegebenen Merkmalen gelöst. Vorteilhafte Ausgestaltungen und Weiterbildungen der Erfindung ergeben sich aus den nachfolgenden Unteransprüchen.

Die mit der Erfindung erreichbaren Vorteile bestehen darin, dass ein Ausrichten des Blendenteils gegenüber dem feststehenden Bedienblendenabschnitt durch auf der Achse einer Schraubverbindung für das Blendenteil am verschiebbar gelagerten Bauteil angeordnete Justierscheiben und Lagerelemente möglich ist. Die Anlage oder Berührungsflächen der Lagerelemente und Justierscheiben sind gerundet bzw. mit nach außen oder innen gerichteter Wölbung ausgebildet, so dass ein schwimmender bzw. pendelnder Lage-Toleranzausgleich des Blendenteils gegenüber der Lage des Bedienblendenabschnittes vor oder bei dem Anziehen der Befestigungsschraube möglich ist.

Ein Ausführungsbeispiel der Erfindung ist in den Zeichnungen rein schematisch dargestellt und wird nachfolgend näher beschrieben. Es zeigt
- Figur 1: die Frontansicht einer Waschmaschine mit dem feststehenden Bedienblendenabschnitt (2) und dem bewegbaren Blendenteil (4),
- Figur 2: das bewegbare Blendenteil (4) mit schematisch angedeuteter Schraube (7) der Befestigungsanordnung nach dem Stand der Technik,
- Figur 3: das bewegbare Blendenteil (4) mit schematisch angedeuteter Schraubverbindung (9) gemäß der Erfindung,
- Figur 4: das bewegbare Bauteil (3) mit daran angeordnetem Blendenteil (4) in der Seitenansicht im Schnitt,
- Figur 5a, b: die Befestigungsanordnung nach Figur 3 als Einzelheit in der Seitenansicht im Schnitt.

Figur 1 zeigt die Frontansicht einer Wäschebehandlungsmaschine mit einem am Gehäuse (1) fixierten Bedienblendenabschnitt (2) und einem gegenüber.dem Gehäuse (1) schubladenartig verschiebbaren Bauteil (3) wie Waschmitteleinspülkasten oder Kondensatsammelbehälter mit dem daran angeordneten Blendenteil (4), welches im eingeschobenen Zustand des Bauteils (3) eine flächenbündige Blende (5) mit dem Bedienblendenabschnitt (2) bildet.

Figur 2 zeigt die Befestigungsanordnung für das Blendenteil (4') nach dem Stand der Technik. Das Blendenteil (4') besteht aus einem Blendentragrahmen (6'), welcher mittels Schrauben (7) an dem verschiebbaren Bauteil befestigt wird. Die Schraubverbindung ist hier nur schematisch dargestellt. In dem Blendentragrahmen (6') ist eine Sichtblende (8') gelagert, welche die Befestigungsschrauben (7) verdeckt.

Figur 3 zeigt die erfindungsgemäße Befestigungsanordnung für das Blendenteil (4). Das Blendenteil (4) weist auch einen Blendentragrahmen (6) auf, welcher mittels einer Befestigungsanordnung am verschiebbar gelagerten Bauteil (3) fixiert ist. In den Blendentragrahmen (6) ist zur Abdeckung der Befestigungsanordnung eine Sichtblende (8) eingelegt. Die Befestigungsanordnung besteht aus einer vorzugsweise im Zentrum des Blendenteils (4) angeordneten Schraubverbindung (9) mit lage- und toleranzausgleichenden Justierscheiben und Lagerelementen. Außerdem sind vorzugsweise im oberen Randbereich des Blendenteils (4) bzw. des Blendentragrahmens (6) Aufnahmen (10) für am verschiebbar gelagerten Bauteil (3) angeformte Haltelaschen (11) angeordnet.

Figur 4 zeigt das verschiebbar gelagerte Bauteil (3), hier ein Waschmitteleinspülkasten, mit dem Aufbau der Befestigungsanordnung in der Seitenansicht im Schnitt. Der Blendentragrahmen (6) des Blendenteils (4) ist im Zentrum des Blendenteils (4) mit einer Schraubverbindung (9) am Waschmitteleinspülkasten (12) befestigt. Der Waschmitteleinspülkasten (12) weist im oberen Randbereich Haltelaschen (11) auf, die in Aufnahmen (10) am Blendentragrahmen (6) eingreifen. Diese Aufnahmen (10) und Haltelaschen (11) dienen einerseits als Halterung beim Ausrichten des Blendenteils (4) und andererseits als Zugentlastung für die Schraubverbindung (9), wenn das verschiebbare Bauteil (3) bewegt wird. In dem gezeigten Ausführungsbeispiel ist zusätzlich im unteren Randbereich eine weitere Zugentlastung (13) für die Schraubverbindung (9) vorgesehen.

Die Schraubverbindung (9) von Blendentragrahmen (6) und Waschmitteleinspülkasten (12) ist mit lage- und toleranzausgleichenden Justierscheiben und Lagerelementen ausgebildet. Die Justierscheiben und Lagerelemente ermöglichen eine pendelnde bzw. schwimmende Bewegung des Blendenteils (4) gegenüber dem verschiebbar gelagerten Bauteil (3). Der Blendentragrahmen (6) weist dazu eine gegenüber der Blendenoberfläche (14) versenkt angeordnete Anlagefläche (15) mit einer Bohrung (16) zum Hindurchführen der Befestigungsschraube (17) auf. Die Befestigungsschraube (17) wird in einer in der Bohrung (16) gelagerten Hülse (18) geführt. Die Hülse (18) weist zur Lagesicherung einen Ansatz (19) auf, der auf der Anlagefläche (15) zur Anlage kommt. Der Ansatz (19) der Hülse (18) ist auf seiner der Blendenoberfläche (14) zugewandten Seite mit einer gerundeten Fläche (20) bzw. einer nach außen gerichteten Wölbung ausgebildet. Für die Befestigungsschraube (17) ist eine Unterlegscheibe (21) vorgesehen, die auf ihrer dem Ansatz der Hülse (18) zugewandten Seite mit einer ebenso gerundeten Fläche (20) bzw. einer nach innen gerichteten Wölbung ausgebildet ist. Die Hülse (18) weist einen gegenüber der Länge der Bohrung (16) verlängerten Schaft (22) mit einem Rastansatz (23) auf. Der Rastansatz (23) dient als Lagesicherung für eine auf der Rückseite der Bohrung angeordnete Unterlegscheibe (24). Diese Unterlegscheibe (24) kommt an einem Befestigungsdom (25) am verschiebbaren Bauteil (3) zur Anlage. Die Kontaktflächen (26) sind ebenfalls gerundet bzw. mit nach innenlaußen gerichteter Wölbung ausgebildet.

Figur 5a zeigt die Ausrichtung des Blendenteils (4) mit den zu Figur 4 beschriebenen Bauteilen. Anstatt der Hülse (18) ist bei dem vergrößert dargestellten Ausführungsbeispiel nur eine weitere Unterlegscheibe (19') gezeichnet, die in ihrer Wirkung dem Ansatz (19) der Hülse gleicht. Sie bietet nicht die mit der Hülse (18) erreichbare Montageerleichterung, da die Unterlegscheibe (24) auf der Rückseite der Anlagefläche (15) nicht über den Rastansatz (23) der Hülse (18) lagegesichert ist. In Figur 5a ist der Blendentragrahmen (6) ausschnittsweise dargestellt. Der Blendentragrahmen (6) wird über die Befestigungsschraube (16) mit dem verschiebbaren Bauteil wie Waschmitteleinspülkasten oder Kondensatsammelbehälter verbunden. Als lage- und toleranzausgleichende Justierscheiben dienen die Unterlegscheiben (21, 24) und die Hülse (18) mit ihrem Ansatz (19). Als Lagerelement ist der Befestigungsdom (25) am verschiebbaren Bauteil (3) ausgebildet. Figur 5a zeigt, wie die nicht konzentrische Anordnung der Justierscheiben (21, 19' und 24) einen pendelnden bzw. schwimmenden Lage-Toleranzausgleich ermöglichen. Figur 5b zeigt im Vergleich dazu die konzentrische Anordnung der Justierscheiben auf der Achse der Schraubverbindung (9).

## Patentansprüche

1. Befestigungsanordnung für ein Blendenteil (4) einer Bedienblende einer Wäschebehandlungsmaschine mit einem am Gehäuse (1) fixierten Bedienblendenabschnitt (2) und einem gegenüber dem Gehäuse schubladenartig verschiebbaren Bauteil (3) wie Waschmitteleinspülkasten oder Kondensatsammelbehälter mit dem daran angeordneten Blendenteil, (4) welches im eingeschobenen Zustand des Bauteils eine flächenbündige Blende mit dem Bedienblendenabschnitt (2) bildet,
**dadurch gekennzeichnet,**
**dass** die Befestigungsanordnung für das Blendenteil (4) mit gegeneinander schwimmend und/oder pendelnd lage- und toleranzausgleichenden Justierscheiben (19,21,24) und Lagerelementen (18) ausgebildet ist.

2. Befestigungsanordnung nach Anspruch 1,
**dadurch gekennzeichnet,**
**dass** im Zentrum des Blendenteils (4) eine Schraubverbindung (9) zum verschiebbaren Bauteil (3) angeordnet ist und dass als Ausrichthilfe für das Blendenteil (4) Justierscheiben und Lagerelemente auf der Achse der Schraubverbindung (9) angeordnet sind, deren Anlage- oder Berührungsflächen gerundet ausgebildet sind und mit Anlage- oder Berührungsflächen am verschiebbaren Bauteil (3) und am Blendentragrahmen (6) des Blendenteils (4) zusammenwirken, derart dass beim Ausrichten des Blendenteils (4) gegenüber dem Bedienblendenabschnitt (2) ein schwimmender bzw. pendelnder Lage-Toleranzausgleich des Blendenteils (4) erfolgt.

3. Befestigungsanordnung nach Anspruch 2,
**dadurch gekennzeichnet,**
**dass** der Blendentragrahmen (6) eine gegenüber der Blendenoberfläche (14) versenkt angeordnete Anlagefläche (15) mit einer Bohrung (16) zum Hindurchführen der Befestigungsschraube (17) der Schraubverbindung (9) aufweist.

4. Befestigungsanordnung nach Anspruch 3,
**dadurch gekennzeichnet,**
**dass** die Befestigungsschraube (17) in einer in der Bohrung (16) gelagerten Hülse (18) geführt wird, die mit einem Ansatz (19) ausgebildet ist, welcher an der versenkt angeordneten Anlagefläche (15) anliegt, wobei der Ansatz (19) der Hülse (18) auf seiner der Bedieneroberfläche zugewandten Seite gerundet ausgebildet ist.

5. Befestigungsanordnung nach einem der Ansprüche 1 bis 4,
**dadurch gekennzeichnet,**
**dass** für die Befestigungsschraube (17) eine Unterlegscheibe (21) vorgesehen ist, die auf der der gerundeten Fläche (20) der Hülse (18) zugewandten Seite gerundet ausgebildet ist.

6. Befestigungsanordnung nach Anspruch 4,
**dadurch gekennzeichnet,**
**dass** die Hülse (18) einen verlängerten Schaft mit einem Rastansatz (19) zur Lagesicherung einer Unterlegscheibe (24) mit einer gerundeten Fläche aufweist, wobei die gerundete Fläche an einem Befestigungsdom (25) des verschiebbaren Bauteils (3) zur Anlage kommt.

7. Befestigungsanordnung nach Anspruch 6,
**dadurch gekennzeichnet,**
**dass** die Berührungsfläche des Befestigungsdoms (25) gerundet ausgebildet ist.

## Claims

1. Fastening system for a panel part (4) of a control panel of a laundry treating machine, said system having a control panel portion (2), which is secured on the housing (1), and a component (3) which is displaceable relative to the housing in a drawer-like manner, such as a detergent dispenser or condensate collector, with the panel part (4) disposed thereon, which panel part, in the inserted state of the component, forms a flush panel with the control panel portion (2), **characterised in that** the fastening system for the panel part (4) is provided with adjustment discs (19, 21, 24) and bearing elements (18), which compensate one another in respect of position and tolerance in a floating and/or oscillating manner.

2. Fastening system according to claim 1, **characterised in that** a screw connection (9) is disposed in the centre of the panel part (4) for connection with the displaceable component (3), and **in that** adjustment discs and bearing elements are disposed on the axis of the screw connection (9) as an alignment aid for the panel part (4), the abutment or contact faces of said connection being rounded and co-operating with abutment or contact faces on the displaceable component (3) and on the panel supporting frame (6) of the panel part (4) in such a manner that, when the panel part (4) is aligned with the control panel portion (2), there is an adjustment of the panel part (4) in respect of position and tolerance in a floating or oscillating manner.

3. Fastening system according to claim 2, **characterised in that** the panel supporting frame (6) has an abutment face (15), which is recessed relative to the panel surface (14) and provided with a bore (16) for the guidance of the securing screw (17) of the screw connection (9) therethrough.

4. Fastening system according to claim 3, **characterised in that** the securing screw (17) is guided in a sleeve (18) which is mounted in the bore (16) and provided with an extension (19), which abuts against the recessed abutment face (15), the extension (19) of the sleeve (18) being rounded on its side facing the control surface.

5. Fastening system according to one of claims 1 to 4, **characterised in that** a supporting disc (21) is provided for the securing screw (17) and rounded on the side facing the rounded face (20) of the sleeve (18).

6. Fastening system according to claim 4, **characterised in that** the sleeve (18) has an extended shaft with a locking extension (19) to secure the position of a supporting disc (24), which is provided with a rounded face, the rounded face coming to abut against a dome-shaped fastener (25) of the displaceable component (3).

7. Fastening system according to claim 6, **characterised in that** the contact face of the dome-shaped fastener (25) is rounded.

## Revendications

1. Dispositif de fixation d'un élément de bandeau (4) d'un bandeau de commande d'une machine de traitement du linge, avec une partie (2) de bandeau de commande fixée sur le corps (1) et avec un élément de construction (3) pouvant coulisser par rapport au corps à la manière d'un tiroir, tel qu'un bac d'introduction de produit de lavage ou un bac collecteur d'eau de condensation, sur lequel est disposé l'élément de bandeau (4) qui, à l'état rentré de l'élément de construction, forme un bandeau à surface plane avec la partie (2) de bandeau de commande,
**caractérisé en ce que** le dispositif de fixation pour l'élément de bandeau (4) est réalisé avec des rondelles d'ajustement (19, 21, 24) et des éléments de palier (18) et réalisant une compensation de position et de tolérances en flottant et/ou oscillant les uns par rapport aux autres.

2. Dispositif de fixation selon la revendication 1, **caractérisé en ce qu'**un assemblage vissé (9) vers l'élément de construction coulissant (3) est disposé au centre de l'élément de bandeau (4), et **en ce que** des rondelles d'ajustement et des éléments de montage sont disposés sur l'axe de l'assemblage vissé (9) comme aide à l'alignement pour l'élément de bandeau (4), rondelles et éléments dont les faces d'application ou de contact sont réalisées arrondies et qui coopèrent avec des faces d'application et de contact sur l'élément de construction coulissant (3) et sur le bâti porte-bandeau (6) de l'élément de bandeau (4), de telle sorte que, lors de l'alignement de l'élément de bandeau (4) par rapport à la partie (2) de bandeau de commande, une compensation des tolérances de l'élément de bandeau (4) s'effectue par flottement et/ou oscillation.

3. Dispositif de fixation selon la revendication 2, **caractérisé en ce que** le bâti porte-bandeau (6) présente une face d'application (15) disposée en renfoncement par rapport à la surface (14) du bandeau et pourvue d'un perçage (16) pour le passage de la vis de fixation (17) de l'assemblage vissé (9).

4. Dispositif de fixation selon la revendication 3, **caractérisé en ce que** la vis de fixation (17) est guidée dans une douille (18) montée dans le perçage (16) et pourvue d'un épaulement (19) qui s'applique contre la face d'application (15) disposée en renfoncement, l'épaulement (19) de la douille (18) étant réalisé arrondi sur son côté tourné vers la surface du bandeau.

5. Dispositif de fixation selon l'une des revendications 1 à 4, **caractérisé en ce qu'**une rondelle (21) est prévue pour la vis de fixation (17), rondelle qui est réalisée arrondie sur son côté tourné vers la face arrondie (20) de la douille (18).

6. Dispositif de fixation selon la revendication 4, **caractérisé en ce que** la douille (18) présente un corps prolongé avec un épaulement de crantage (23) pour l'assujettissement en position d'une rondelle (24) ayant une face arrondie, la face arrondie venant s'appliquer contre un dôme de fixation (25) de l'élément de construction coulissant (3).

7. Dispositif de fixation selon la revendication 6, **caractérisé en ce que** la face de contact du dôme de fixation (25) est réalisée arrondie.
